# EUROPÄISCHE PATENTSCHRIFT

(11) **EP 0 128 334 B1**
(45) Veröffentlichungstag und Bekanntmachung des Hinweises auf die Patenterteilung: **10.09.1986**
(21) Anmeldenummer: 84105043.8
(22) Anmeldetag: 04.05.1984
(51) Int. Cl.: B65H 29/58

(54) **Verfahren und Vorrichtung zum Zwischenspeichern von in Schuppenformation anfallenden Druckprodukten**
Method and device for the intermediate storage of printing products arriving in a shingled stream
Procédé et dispositif pour le stockage intermédiaire des imprimés arrivant en formation imbriquée

(30) Priorität: 09.06.1983 CH 3160/83
(43) Veröffentlichungstag der Anmeldung: 19.12.1984
(73) Patentinhaber: Ferag AG, CH-8340 Hinwil (CH)
(72) Erfinder: Meier, Jacques, CH-8344 Bäretswil (CH)
(74) Vertreter: Patentanwälte Schaad, Balass, Menzl & Partner AG

## Beschreibung

Die vorliegende Erfindung betrifft ein Verfahren sowie eine Vorrichtung zum Zwischenspeichern von in Schuppenformation anfallenden Druckprodukten gemäss Oberbegriff des Anspruches 1 bzw. des Anspruches 5.

Es ist bekannt, die in Schuppenformation anfallenden Druckprodukte auf einen Wickelkern aufzuwickeln (DE-OS-31 23 888 und entsprechende GB-OS-2 081 230). Da die Umfangsgeschwindigkeit des Wickelkernes bzw. des sich auf diesem bildenden Wickels der Zuführgeschwindigkeit der Schuppenformation entsprechen muss, nimmt bei hohen Anfallraten der Druckprodukte und demzufolge einer entsprechend hohen Zuführgeschwindigkeit die Umfangsgeschwindigkeit des Wickels verhältnismässig hohe Werte an, was entsprechend hohe Fliehkräfte zur Folge hat.

Der vorliegenden Erfindung liegt nun die Aufgabe zugrunde, ein Verfahren und eine Vorrichtung der eingangs genannten Art zu schaffen, das bzw. die mit einfachen Mitteln und unter Verminderung der Beanspruchung von Wickel und Aufwickeleinrichtung die Bildung eines festen Wickels erlaubt.

Diese Aufgabe wird erfindungsgemäss durch die Merkmale des kennzeichnenden Teils des Anspruches 1 bzw. Anspruches 5 gelöst.

Dadurch, dass die anfallende Schuppenformation in zwei Teilformationen aufgeteilt wird, die nach einer Aenderung der Lage der Druckprodukte in einer der beiden Teilformationen aufeinandergelegt und dann zusammen aufgewickelt werden, wird erreicht, dass die Aufwickelgeschwindigkeit, d. h. die Umfangsgeschwindigkeit des Wickels, nur halb so gross ist wie die Bewegungsgeschwindigkeit der anfallenden Schuppenformation. Die vor dem Aufwickeln erfolgende Aenderung der Lage der Druckprodukte in der jeweils aussen liegenden, d. h. in der untern der beiden übereinanderliegenden Teilformationen ermöglicht, dass jede aus den zwei übereinanderliegenden Teilformationen gebildete Wicklungslage gegenüber der nächstäussern Wicklungslage ohne gegenseitige Blockierung im Drehsinn des Aufwickelns weitergedreht werden kann. So ist es möglich, den Wickel von innen her - ähnlich einer Uhrfederweiterzudrehen und so den Wickel zu verfestigen. Um auf diese Weise gebildeten, kompakten Wickel liegen die fest zusammengezogenen und damit in radialer Richtung stark komprimierten Wicklungslagen aus Druckprodukten satt aufeinander. Das Aendern der Lage der Druckprodukte in der einen Teilformation, welches die Voraussetzung für die vorstehend beschriebene Bildung eines kompakten Wickels bildet und zudem beim spätem Abwickeln auch auf einfache Weise die Gewinnung einer Schuppenformation erlaubt, in welcher die Druckprodukte dieselbe Lage aufweisen wie in der ursprünglichen Schuppenformation, kann mit konstruktiv verhältnismässig einfachen Mitteln auf einwandfreie und störungsunanfällige Art vorgenommen werden.

Vorzugsweise werden aus denjenigen Druckprodukten, die zur Teilformation gehören, in der eine Lageänderung der Druckprodukte erfolgt, wenigstens zwei Zweigströme gebildet, wobei die Lageänderung mit den Druckprodukten jedes dieder Zweigströme vorgenommen wird. Nach erfolgter Lageänderung werden dann diese Zweigströme wieder zu einer einzigen Teilformation vereint, welche mit der andern Teilformation zusammengebracht wird. Dieses Aufteilen in Zweigströme erlaubt es, die Lageänderung der Druckprodukte bei einer gegenüber der Zuführgeschwindigkeit der anfallenden Schuppenformation erheblich geringeren, d. h. viermal kleineren Geschwindigkeit durchzuführen.

Im Folgenden werden anhand der Zeichnung Ausführungsbeispiele des Erfindungsgegenstandes näher erläutert. Es zeigen rein schematisch und in Seitenansicht:
Figuren 1 und 2 eine erste Ausführungsform einer erfindungsgemässen Vorrichtung zum Zwischenspeichern von Druckprodukten,
Figur 3 eine andere Ausführungsform einer Einrichtung zur Lageänderung der Druckprodukte innerhalb einer Teilformation, und
Figur 4 eine weitere Variante einer Einrichtung zur Lageänderung der Druckprodukte innerhalb einer Teilformation.

An Hand der Fig. 1 und 2 wird nun zuerst die erste Ausführungsform einer erfindungsgemässen Vorrichtung zum Zwischenspeichern von Druckprodukten beschrieben. Diese Druckprodukte 1 werden von einer nicht näher dargestellten Quelle, z. B. vom Ausleger einer Rotationsdruckmaschine, mittels eines Transporteurs 2 zugebracht, der in den Fig. nur rein schematisch dargestellt ist. Dieser Transporteur 2 ist von bekannter Bauart und beispielsweise in der DE-OS-2519561 bzw. der entsprechenden US-PS-3 955 667 näher erläutert. Der Transporteur 2 weist in seiner Förderrichtung A gesehen hintereinander angeordnete Greifer 3 auf, die zum Oeffnen einzeln auslösbar sind. Diese Greifer 3 halten die Druckprodukte 1 an deren vorlaufenden Kante la, die in der Regel die Falzkante ist. Die dieser von den Greifern 3 erfassten Kante 1a gegenüberliegende, nachlaufende Kante der Druckprodukte 1 ist mit 1b bezeichnet. In Förderrichtung A des Transporteurs 2 gesehen sind hintereinander zwei Oeffnungseinrichtungen 4 und 4' angeordnet, die ebenfalls von bekannter Bauart sind. Dabei ist die erste Fördereinrichtung 4 so gesteuert, dass sie nur jeden zweiten Greifer auslöst und die andern mit 3' bezeichneten Greifer unbeeinflusst lässt. Die letztgenannten Greifer 3' werden dann durch die hintere Oeffnungseinrichtung 4' zur Freigabe der Druckprodukte 1 geöffnet.

Unterhalb des Transporteurs 2 und im Bereich jeder Oeffnungseinrichtung 4, 4' ist ein Bandförderer 5 bzw. 6 angeordnet, dessen Förderrichtung B bzw. C der Förderrichtung A des Transporteurs 2 entspricht. Dem unterhalb der vorderen Oeffnungseinrichtung 4 zugeordneten Bandförderer 5 ist eine Umlenkvorrichtung 7 nachgeschaltet, die eine Umlenktrommel 8 aufweist, die um ihre rechtwinklig zur Förderrichtung B des Bandförderers 5 verlaufende Achse 8a in Richtung des Pfeiles D drehbar ist. Diese Umlenktrommel 8 wird durch wenigstens ein Antriebsband 9 auf nicht näher dargestellte Weise angetrieben. Entlang eines Teils des Umfangs der Umlenktrommel 8 verläuft der eine Trum eines endlosen Stützbandes 10, welches über Umlenkrollen geführt ist und in Richtung des Pfeiles E auf nicht näher dargestellte Weise umlaufend angetrieben wird. Zwischen der Umlenktrommel 8 und einem Trum des Stützbandes 10 wird ein Förderspalt 11 gebildet. Auslasseitig schliesst an diesen Förderspalt 11 ein Leitorgan 12 für die den Förderspalt 11 in Richtung des Pfeiles F verlassenden Druckprodukte 1 an. In Fortsetzung der durch dieses Leitorgan 12 festgelegten Bewegungsbahn der aus dem Förderspalt 12 austretenden Druckprodukte 1 ist ein feststehender Anschlag 13 angeordnet.

Unterhalb der Umlenkvorrichtung 7 und des Anschlages 13 ist ein Bandförderer 14 vorgesehen, dessen Förderrichtung B der Bewegungsrichtung F der aus der Umlenkvorrichtung 7 austretenden Druckprodukte 1 entgegengesetzt ist. An diesen Bandförderer 14 schliesst ein weiterer Bandförderer 15 mit gleichsinniger Förderrichtung H an. Diesem Bandförderer 15 ist eine Fördereinrichtung 16 nachgeschaltet, deren Förderrichtung I der Förderrichtung H des Bandförderers 15 entspricht. Diese Fördereinrichtung 16 ist als eine um die Achse 16a schwenkbare Wippe ausgebildet, die mit einem Förderband oder mehreren nebeneinander angeordneten Förderbändern versehen ist. An dieser Wippe 16 greift ein nicht näher dargestellter Andrückmechanismus an, wie das in der bereits erwähnten DE-OS-31 23 888 näher erläutert ist.

An die Fördereinrichtung 16 schliesst eine Aufwickel- und Speichereinheit 17 bekannter Bauart an, die in der DE-OS-3236866 und der entsprechenden GB-OS-2107681 näher beschrieben ist. Diese Aufwickel- und Speichereinheit 17 weist ein mobiles Gestell 18 in der Form eines Lagerbockes auf. Im Gestell ist drehbar die Welle 19 eines zylindrischen Wickelkernes 20 gelagert. Diese Welle 19 bzw. der Wickelkern 20 wird auf nicht näher dargestellte, jedoch in der bereits erwähnten DE-OS-31 23 888 beschriebene Weise in Richtung des Pfeiles K angetrieben. Im Gestell 18 ist weiter eine in Fig. 2 nicht dargestellte Vorratsspule für ein Wickelband gelagert, welches mit dem Wickelkern 20 verbunden ist und mittels einer geeigneten Einrichtung unter Zugspannung setzbar ist, wie das in der DE-OS-32 36 866, auf die bereits hingewiesen worden ist, näher erläutert worden ist.

An den der hinteren Oeffnungseinrichtung 4' zugeordneten Bandförderer 6 schliesst eine Fördereinrichtung 21 an, die ebenfalls als Wippe ausgebildet ist und um ihre Achse 21a schwenkbar ist und ein Förderband oder mehrere nebeneinander angeordnete Förderbänder aufweist. Die Förderrichtung L der Fördereinrichtung 21 entspricht der Förderrichtung C des Bandförderers 6. Die Fördereinrichtung 21 ist oberhalb der Fördereinrichtung 16 angeordnet und endet in einem gewissen Abstand vor dem mobilen Gestell 18, wie das die Fig. 2 zeigt. Der Mechanismus zum Verstellen der Schwenklage der Fördereinrichtung 21 in Abhängigkeit von der Schwenklage der Fördereinrichtung 16 ist nicht dargestellt. Die Einrichtung gemäss den Fig. 1 und 2 arbeitet nun wie folgt :
Wie bereits erwähnt, werden die Greifer 3 des Transporteurs 2 abwechselnd durch die Oeffnungseinrichtung 4 oder die Oeffnungseinrichtung 4' geöffnet. Die beim Oeffnen der Greifer 3, 3' freigegebenen Druckprodukte werden auf den Bandförderer 5 bzw. 6 abgelegt, wobei sich auf diesem Bandförderer 5, 6 wieder eine Schuppenformation S₁ bzw. S₂ bildet. Die Druckprodukte 1 nehmen in diesen Teilformationen S₁ und 5₂ dieselbe Lage ein wie im anfallenden Schuppenstrom S, d. h., dass auch in diesen Teilformationen 8₁, 8₂ jedes Druckprodukt 1 auf dem vorangehenden Druckprodukt aufliegt und dieselbe Kante 1a die vorlaufende Kante bildet wie im anfallenden Schuppenstrom S. Der sich auf dem vorderen Bandförderer 5 bildende Schuppenstrom 5₁ wird nun der Umlenkvorrichtung 7 zugeführt. Beim Eintritt der Druckprodukte 1 in den Förderspalt 11 werden diese durch die Umlenktrommel 8 bzw. das Antriebsband 9 und das Stützband 10 erfasst. Da die Umlenktrommel 8 und das Stützband 10 mit einer Geschwindigkeit angetrieben werden, die grösser ist als die Fördergeschwindigkeit des Bandförderers 5, werden die erfassten Druckprodukte 1 beschleunigt und vereinzelt, d. h. unter dem nachfolgenden Druckprodukt 1 hervorgezogen. Beim Durchlaufen durch den Förderspalt 11 werden die Druckprodukte 1 zudem gewendet. Bei den den Förderspalt 11 verlassenden Druckprodukten bildet noch immer die Kante 1a die vorlaufende Kante, doch befindet sich nun die im anfallenden Schuppenstrom S obenliegende Seite 1' der Druckprodukte 1 auf deren Unterseite. Nach dem Anschlagen am Anschlag 13 fallen die Druckprodukte 13 auf den Bandförderer 14 bzw. auf das schon vorher abgelegte Druckprodukt 1. Auf diesem Bandförderer 14 wird eine neue Schuppenformation S₁' gebildet, bei der wohl gleich wie bei der Schuppenformation S₁ jedes Druckprodukt auf dem vorangehenden Druckprodukt aufliegt, jedoch im Unterschied zum Schuppenstrom S₁ die mit 1' bezeichnete Seite der Druckprodukte 1 unten liegt und die vorlaufende, oben liegende Kante 1b durch diejenige Kante gebildet wird, die im anfallenden Schuppenstrom S und auch im Teilschuppenstrom S₁ die nachlaufende Kante bildete. Ueber den Bandförderer 15 wird diese neue Schuppenformation Sᵢ' der Fördereinrichtung 16 zugeführt.

Gleichzeitig wird mittels der Fördereinrichtung 21 auch die auf dem Bandförderer 6 gebildete Teilschuppenformation S₂ der Fördereinrichtung zugeleitet. Wie die Fig. 2 zeigt, wird nun die Teilformation S₂ auf die durch die Fördereinrichtung 16 zugebrachte Teilformation S₁' aufgelegt. Dabei erfolgt das Aufeinanderlegen der Teilformationen S₁' und S₂ derart, dass sie seitlich versetzt sind, d. h., dass jede Teilformation Sᵢ' und 5₂ mit einem Randbereich seitlich über die andere Teilformation vorsteht. Durch das Aufeinanderlegen der Teilformationen S₁', S₂ mit seitlicher Versetzung wird später ein Trennen dieser Teilformationen erleichtert.

Die durch das Zusammenführen der Teilformationen S₁', S₂ auf der Fördereinrichtung 16 gebildete Formation S₃, welche somit sozusagen aus zwei Schichten besteht, wird nun unterschlächtig dem Wickelkern 20 zugeführt und zusammen mit dem sich unterhalb dieser Formation S₃ befindenden Wickelband aufgewickelt, wie das in der schon mehrfach erwähnten DE-OS-31 23 888 näher erläutert ist. Da, wie bereits erwähnt, die anfallende Schuppenformation S in zwei Teilformationen S₁ und S₂ aufgeteilt wird, die nach einer Lageänderung der Druckprodukte 1 in der Teilformation S₁ aufeinandergelegt und zusammen aufgewickelt werden, ist für die Verarbeitung aller anfallenden Druckprodukte 1 nur eine Zuführgeschwindigkeit der Schuppenformation S₃ bzw. eine Umfangsgeschwindigkeit des Wickels 22 erforderlich, die halb so gross ist wie die Fördergeschwindigkeit des Transporteurs 2. Dank der geringeren Umfangsgeschwindigkeit des Wickels 22 ist die Beanspruchung des Wickels 22 und auch der Aufwickel- und Speichereinheit 17 geringer als dies beim direkten Aufwickeln der anfallenden Schuppenformation S der Fall wäre. Da im weiteren bei beiden übereinanderliegenden Teilformationen S₁' und S₂ die vorlaufende Kante 1b (Formation Sᵢ') bzw. 1a (Formation S₂ auf der dem Wickelkern 20 bzw. dem Wickel 22 zugekehrten Seite der entsprechenden Teilformation Sᵢ', S₂ liegt, ist es nun möglich, dass sich jede Wicklungslage, welche durch die doppelte Schuppenformation S₃ gebildet wird, während des Aufwickelvorganges gegenüber der nächstäusseren Wicklungslage ohne gegenseitige Blockierung im Drehsinn H des Aufwickelns drehen kann. Diese Freiheit einer Relativdrehung zwischen benachbarten Wicklungslagen ermöglicht es, den Wickel 22 von innen her in der Art einer Uhrfeder aufzuziehen und so den Wickel 22 zu verfestigen. Aus diesem Grund ist die lagerichtige Zuführung der Druckprodukte 1 von Bedeutung.

Das Aendern der Lage der Druckprodukte 1 der ersten Teilformation S₁ dient jedoch noch einem andern Zweck. Beim Abwickeln der Schuppenformation S₃ kann wegen der besondern, früher beschriebenen Lage der Druckprodukte 1 innerhalb der Teilformation S,' mit einfachen Mitteln, d. h. durch blosses Wenden dieser Teilformation S₁', eine Schuppenformation erhalten werden, in der die Druckprodukte 1 dieselbe Lage einnehmen wie in der ursprünglichen Schuppenformation S. Ein solches Wenden der Teilformation S; kann nach dem Separieren von der andern Teilformation S₂ z. B. mittels einer Umlenkvorrichtung erreicht werden, die von der Teilformation S₁' durchlaufen wird und die aufbaumässig der Umlenkvorrichtung 7 entspricht mit der Ausnahme, dass beim Durchlaufen durch diese Umlenkvorrichtung kein Vereinzeln der Druckprodukte mehr stattfindet. Die andere Teilformation S₂ kann nach dem Separieren von der Teilformation S₁' beispielsweise zu einem Zwischenwickel aufgewickelt werden, wie das beispielsweise in der DE-OS-3244663 veröffentlicht am 21.7.83 näher beschrieben ist. In der von diesem Zwischenwickel wieder abgewickelten Formation nehmen dann die Druckprodukte 1 ebenfalls dieselbe Lage ein wie im ursprünglichen Schuppenstrom S.

Die in Fig. 3 gezeigte Einrichtung entspricht mit der Ausnahme der Ausbildung der Umlenkvorrichtung 7 der in Fig. 1 gezeigten Einrichtung. Sich entsprechende Teile sind demnach in den Fig. 1 und 3 mit denselben Bezugszeichen bezeichnet. Bei der Ausführungsform gemäss Fig. 3 erfolgt das Beschleunigen, d. h. Vereinzeln der Druckprodukte nicht im Zuge des Durchlaufens durch den Förderspalt 11 sondern vor ihrem Eintritt in diesen Förderspalt 11. Im Anschluss an den Bandförderer 5 ist eine Beschleunigungseinrichtung 23 vorgesehen, welche aus wenigstens einem Paar von Beschleunigungsrollen 24 und 25 besteht, welche auf nicht näher dargestellte Weise mit einer Geschwindigkeit angetrieben werden, die grösser ist als die Fördergeschwindigkeit des Bandförderers 5. Das jeweils durch die Beschleunigungsrollen 24, 25 erfasste Druckprodukt wird auf eine höhere Geschwindigkeit gebracht und dabei unter dem nachfolgenden Druckprodukt hervorgezogen und gegen den Förderspalt 11 gefördert. Die Umlenktrommel 8 ist mit von ihrem Umfang abstehenden Anschlagelementen 26 versehen, gegen die die Druckprodukte 1 gefördert werden. Der in Umfangsrichtung der Umlenktrommel 8 gemessene Abstand zwischen aufeinanderfolgenden Anschlagelementen ist etwas grösser als der Abstand zwischen den Kanten 1a und 1b der Druckprodukte 1. Durch das Fördern der Druckprodukte bis zum Anschlagen an den Anschlagelementen 26 wird die Lage der Vorderekante 1a der Druckprodukte 1 genau festgelegt.

Das bedeutet, dass sich in der auf dem Bandförderer 15 gebildeten Schuppenformation S₁' ein regelmässiger Schuppenabstand a einstellt. Die Anschlagorgane 26 dienen im weitern noch dazu, ein Kollidieren des den Förderspalt 11 verlassenden Druckproduktes mit dem unmittelbar vorangehenden Druckprodukt 1 zu vermeiden, indem jedes Anschlagelement 26 mit seiner vorlaufenden Fläche 26a das vorangehende Druckprodukt 1, das im Begriffe ist, nach dem Anschlagen am Anschlag 13 sich auf den Bandförderer 14 abzulegen, nach unten und aus der Bewegungsbahn des die Umlenkrichtung 7 verlassenden Druckproduktes zu bewegen.

Bei der in Fig. 4 gezeigten Ausführungsform, sind nun im Gegensatz zur Ausführungsform gemäss den Fig. 1 und 2 zwei Umlenkvorrichtungen 7, 7' vorhanden, die in Förderrichtung A des Transporteurs 2 hintereinander angeordnet sind und sowohl aufbau- wie funktionsmässig der Umlenkeinrichtung 7 gemäss Fig. 1 entsprechen. Zwischen dem Bandförderer 5 und dem Bandförderer 6 ist ein weiterer Bandförderer 5' angeordnet, der zur zweiten Umlenkvorrichtung 7' führt. Oberhalb dieses zweiten Bandförderers 5' ist eine weitere Oeffnungseinrichtung 4a vorgesehen. Der unterhalb den Umlenkvorrichtungen 7 und 7' angeordnete Bandförderer 14 verbindet die beiden Umlenkvorrichtungen 7, 7' und ist mit abstehenden und mitumlaufenden Anschlagorganen 27 versehen. Diese Anschlagorgane 27 treten an die Stelle des ortsfesten Anschlages 13 und dienen somit dazu, einerseits als Anschlag für die den Förderspalt 11 bzw. 11' verlassenden Druckprodukte 1 zu bilden und im weiteren diese Druckprodukte mitzunehmen. Der Abstand zwischen aufeinanderfolgenden Anschlagorganen 27 und die Fördergeschwindigkeit des Bandförderers 14 sind so auf die Bewegungsgeschwindigkeit der aus dem Förderspalt 11, 11' austretenden Druckprodukte 1 abgestimmt, dass im Bereich der vorderen Umlenkvorrichtung 7 nur jedes zweite Anschlagorgan 27 mit einem Druckprodukt 1 zur Zusammenwirkung kommt, während die übrigen Anschlagorgane dazu bestimmt sind, als Anschlag und Mitnehmer für die die Umlenkvorrichtung 7' verlassenden Druckprodukte zu dienen. Um nun zu ermöglichen die letztgenannten Druckprodukte zwischen die bereits schuppenartig auf den Bandförderer 14 aufliegenden Druckprodukte 1 einzubringen, ist vor der Umlenkvorrichtung 7' ein nur rein schematisch dargestelltes Abhebeorgan 28 vorhanden, das durch Abheben jedes Druckproduktes 1 vom vorangehenden Druckprodukt eine Oeffnung 29 zu bilden bestimmt ist, in die die aus dem Förderspalt 11' austretenden Druckprodukte eingeschoben werden. Die Oeffnungseinrichtungen 4 und 4a, welche zum Herauslösen derjenigen Druckprodukte 1 aus der anfallenden Schuppenformation S dienen, welche der Teilformation S₁ bzw. Sᵢ' dienen, werden derart gesteuert, dass durch die erste und vorderste Oeffnungseinrichtung 4 nur jeder vierte Greifer 3 geöffnet wird. Auch die nächste Oeffnungseinrichtung 4a öffnet ebenfalls nur jeden vierten Greifer, jedoch bezüglich der vordersten Oeffnungseinrichtung 4 um zwei Greifer versetzt. Die hinterste Oeffnungseinrichtung 4' veranlasst noch eine Oeffnung der vorgängig nicht ausgelösten Greifer 3".

Durch das beschriebene Auslösen der Greifer 3 werden nun aus den Druckprodukten 1, die zur ersten Teilformation S, bzw. S₁' gehören, zwei Zweigströme S₁ₐ und S_{1b} gebildet. Jeder dieser Teilströme S₁ₐ, S_{1b}. in welchen die Druckprodukte 1 nach wie vor dieselbe Lage haben wie im ursprünglich anfallenden Schuppenstrom S, wird nun durch die zugeordnete Umlenkvorrichtung 7 bzw. 7' geführt, in welcher auf die anhand der Fig. 1 und 2 beschriebene Weise jedes Druckprodukt durch Beschleunigung vereinzelt wird. Nach dem Verlassen der Umlenkvorrichtung 7 bzw. 7' werden die Druckprodukte gegen ein Anschlagorgan des Bandförderers 14 gefördert und dann auf diesem bzw. auf einem vorangehenden Druckprodukt 1 abgelegt. Die aus dem Teilstrom S₁ₐ nach der Lageveränderung der Druckprodukte 1 gebildete Zweigformation ist mit S₁ₐ bezeichnet.

Auf dem als Sammelförderer dienenden Bandförderer 14 werden die beiden Zweigströme S₁ₐ' und _{1b}' wieder zu einem einzigen Schuppenstrom S₁' vereint, der der Teilformation S₁' gemäss den Fig. 1-3 entspricht. Diese Teilformation Sᵢ' wird auf die beschriebene Weise mit der andern Teilformation S₂ zusammengeführt und aufgewickelt.

Dadurch, dass die Lageänderung der zur unten liegenden Teilformation S₁' gehörenden Druckprodukte in zwei Stationen I und II erfolgt, kann diese Lageänderung mit einer Geschwindigkeit erfolgen, die kleiner ist, d. h. nur halb so gross wie bei den Ausführungsformen gemäss den Fig. 1-3. Somit können die Druckprodukte 1 auch bei einer hohen Zuführgeschwindigkeit der Schuppenformation S mit einer Geschwindigkeit durch die Umlenkvorrichtungen 7, 7' geführt werden, welche ein einwandfreies und produkteschonendes Aendern der Lage der Druckprodukte 1 ermöglicht.

Es versteht sich, dass die beschriebenen Einrichtungen in verschiedenen Teilen anders als wie gezeigt ausgebildet werden können. Von den verschiedenen möglichen Varianten werden im Folgenden nur einige wenige aufgeführt.

Anstelle der Umlenkeinrichtungen 7, 7', welche der Umlenkvorrichtung 7 gemäss Fig. 1 entspricht, können auch Umlenkvorrichtungen 7, 7' verwendet werden, die in ihrem Aufbau und der Wirkungsweise der Umlenkvorrichtung 7 gemäss Fig. 3 entsprechen.

Es ist weiter denkbar, den Wickelkern 20 statt in einem mobilen Gestell 18 zu lagern, wegnehmbar in einer ortsfesten Lagerung abzustützen.

Bei allen gezeigten Ausführungsformen erfolgt das Beschleunigen bzw. Vereinzeln der Druckprodukte 1 vor oder während des Durchlaufens durch die Umlenkvorrichtungen 7, wobei der Anschlag 13 bzw. die Anschlagorgane 27 am Auslauf des Förderspaltes 11 angeordnet sind. Es ist demgegenüber auch möglich, die Druckprodukte vor dem Durchlaufen durch die Umlenkvorrichtungen 7 um eine rechtwinklig zur Produkteebene verlaufende Achse um 180° zu kehren. Dies kann z. B. dadurch geschehen, dass die Druckprodukte zwecks Vereinzelung beschleunigt und gegen einen Anschlag gefördert werden, unterhalb dem sich ein Bandförderer befindet, dessen Förderrichtung der Bewegungsrichtung der Druckprodukte auf den Anschlag zu entgegengesetzt ist. Eine solche Lösung hat gegenüber den gezeigten Ausführungsformen jedoch den Nachteil eines grösseren konstruktiven Aufwandes.

## Patentansprüche

1. Verfahren zum Zwischenspeichern von in Schuppenformation anfallenden Druckprodukten (1), bei dem die Druckprodukte (1) vorzugsweise unterschlächtig einem Wickelkern (20) zugeführt und zusammen mit einem mit letzterem verbundenen, unter Zugspannung stehenden Wickelband auf diesen Wickelkern (20) aufgewickelt werden, dadurch gekennzeichnet, dass die anfallende Schuppenformation (S) in zwei Teilformationen (S₁, S₂) aufgeteilt wird, die übereinandergelegt und anschliessend zusammen aufgewickelt werden, wobei vor dem Zusammenbringen der beiden Teilformationen (Sᵢ, S₂) in der bezüglich des Wickelkernes (20) aussenliegenden Teilformation (S₁') die Lage der Druckprodukte (1) derart geändert wird, dass die in der anfallenden Schuppenformation (S) nachlaufende Kante (1b) der Druckprodukte (1) zur vorlaufenden und auf der dem Wickelkern (20) zugekehrten Seite dieser Teilformation (S₁') liegenden Kante (1b) wird.

2. Verfahren nach Anspruch 1, dadurch gekennzeichnet, dass im Zuge der Lageänderung der Druckprodukte (1) innerhalb der einen Teilformation (S₁) die Druckprodukte (1) aus dieser Teilformation (S₁) herausgelöst und anschliessend wieder so aufeinandergelegt werden, dass jedes Druckprodukt (1) dachziegelartig auf dem vorauslaufenden Druckprodukt (1) aufliegt und die vorlaufende Kante (1 b) jedes Druckproduktes (1) durch die vor dem Herauslösen nachlaufende Kante (1 b) gebildet wird.

3. Verfahren nach Anspruch 1 oder 2, dadurch gekennzeichnet, dass im Zuge der Lageänderung der Druckprodukte (1) innerhalb der einen Teilformation (Sᵢ) letztere so gewendet wird, dass deren Oberseite (1') nach unten zu liegen kommt.

4. Verfahren nach einem der Ansprüche 1-3, dadurch gekennzeichnet, dass aus den zur genannten einen Teilformation (S₁) gehörenden Druckprodukten wenigstens zwei Zweigströme (S₁ₐ, S_{1b}) gebildet werden, dass die Lage der Druckprodukte (1) in jedem Zweigstrom (S₁ₐ, S_{1b}) derart geändert wird, dass die in der anfallenden Schuppenformation (S) nachlaufende Kante (1b) der Druckprodukte (1) zur vorlaufenden Kante (1 b) wird, und dass anschliessend die Druckprodukte (1) beider Zweigstöme (S₁ₐ, S_{1b}) wieder miteinander zur genannten einen Teilformation (S₁') vereint werden.

5. Vorrichtung zum Zwischenspeichern von in Schuppenformation anfallenden Druckprodukten (1) mit einem drehbar gelagerten, antreibbaren Wickelkern (20) zum Aufwickeln der Druckprodukte (1), einer die Druckprodukte (1) in Schuppenformation dem Wickelkern (20), vorzugsweise unterschlächtig, zuführenden Fördereinrichtung (16) und einem mit dem Wickelkern verbundenen und unter Zugspannung setzbaren Wickelband, das beim Aufwickeln der Druckprodukte (1) zwischen die Wicklungslagen eingewickelt wird, gekennzeichnet durch eine der Fördereinrichtung (16) vorgeschaltete Einrichtung (4, 4', 21) zum Aufteilen der anfallenden Schuppenformation (S) in zwei Teilformationen (S₁, S₂) und nachfolgenden Uebereinanderlegen dieser Teilformationen (S₁, S₂), sowie eine Lage- änderungseinrichtung (7, 13, 14), die vor dem Zusammenbringen der Teilformationen (S₁', S₂) in der bezüglich des Wickelkernes (20) aussenliegenden Teilformation (S₁') die Lage der Druckprodukte (1) derart ändert, dass die in der anfallenden Schuppenformation (S) nachlaufende Kante (1b) zur vorlaufenden und auf der dem Wickelkern (20) zugekehrten Seite dieser Teilformation (S₁') liegenden Kante (1 b) wird.

6. Vorrichtung nach Anspruch 5, dadurch gekennzeichnet, dass die Lageveränderungseinrichtung zumindest Mittel (8, 10, 23) zum Herauslösen der Druckprodukte (1) aus ihrer Formation (S₁) und nachfolgenden Aufeinanderlegen der Druckprodukte (1) derart, dass jedes Druckprodukt (1) auf dem vorauslaufenden Druckprodukt (1) aufliegt und die vorlaufende Kante (1b) jedes Druckproduktes (1) durch die in der ursprünglichen Schuppenformation (S) nachlaufende Kante (1 b) gebildet ist, aufweist.

7. Vorrichtung nach Anspruch 6, gekennzeichnet durch wenigstens eine die Druckprodukte (1) gegenüber dem jeweils nachfolgenden Druckprodukt (1) auf eine höhere Geschwindigkeit bringende Vereinzelungseinrichtung (8, 9, 23), eine im Förderweg der vereinzelten Druckprodukte (1) angeordnete Anschlageinrichtung (13, 27), an der die Druckprodukte (1) mit ihrer vorlaufenden Kante (1a) anstossen, und einen unterhalb der Anschlageinrichtung (13, 27) angeordneten Förderer (14), dessen Fördersinn (G) der Bewegungsrichtung (F) der auf die Anschlageinrichtung (13, 27) zubewegten Druckprodukte (1) entgegengesetzt ist.

8. Vorrichtung nach einem der Ansprüche 5-7, gekennzeichnet durch wenigstens eine Einrichtung (7) zum Wenden der Druckprodukte (1) der einen Teilformation (S₁) derart, dass die Oberseite (1') der Druckprodukte (1) nach unten zu liegen kommt.

9. Vorrichtung nach Anspruch 8, dadurch gekennzeichnet, dass die Wendevorrichtung eine Umlenkvorrichtung (7) zum Umlenken der Druckprodukte (1) um eine Achse (8a) aufweist, die quer, vorzugsweise rechtwinklig zur Längserstreckung der Teilformation (Sᵢ) verläuft.

10. Vorrichtung nach Anspruch 9, dadurch gekennzeichnet, dass die Umlenkvorrichtung eine um eine Achse (8a) drehbare, angetriebene Umlenktrommel (8) sowie wenigstens ein sich entlang eines Teils des Umfanges der Umlenktrommel (8) erstreckendes, endlos umlaufendes, angetriebenes Stützband (10) aufweist, das mit der Umlenktrommel (8) einen von den Druckprodukten (1) zu durchlaufenden Förderspalt (11) bildet, wobei die Förderrichtung (F) der den Förderspalt (11) verlassenden Druckprodukte (1) bezüglich der Förderrichtung (B) der in den Förderspalt (11) einlaufenden Druckprodukte (1) gegensinnig ist.

11. Vorrichtung nach den Ansprüchen 7 und 10, dadurch gekennzeichnet, dass die Umlenktrommel (8) und/oder das Stützband (10) mit einer Geschwindigkeit angetrieben sind, die grösser ist als die Bewegungsgeschwindigkeit der auf die Umlenkvorrichtung (7) zulaufenden Druckprodukte (1) und dass die Anschlageinrichtung (13, 27) der Umlenkvorrichtung (7) nachgeschaltet ist.

12. Vorrichtung nach den Ansprüchen 7 und 10, dadurch gekennzeichnet, dass die vorzugsweise aus mindestens einem die Druckprodukte (1) zwischen sich aufnehmenden Rollenpaar (24, 25) gebildete Vereinzelungseinrichtung (23) der Umlenkvorrichtung (7) vorgeschaltet ist und die Umlenktrommel (8) mit an ihrem Umfang verteilt angeordneten Anschlagelementen (26) für die vorlaufende Kante (1a) der Druckprodukte (1) versehen ist und dass die Anschlageinrichtung (13, 27) der Umlenkvorrichtung (7) nachgeschaltet ist.

13. Vorrichtung nach einem der Ansprüche 5-12, dadurch gekennzeichnet, dass die Lageänderungseinrichtung wenigstens zwei hintereinander angeordnete, je mit einem Teil (S₁ₐ, S_{1b}) der zur genannten einen Teilformation (S₁) gehörenden Druckprodukte (1) beschickbare Stationen (I, II) aufweist, von denen jede die Lage der Druckprodukte (1) der zugeordneten Zweigformation (S₁ₐ, S_{1b}) derart ändert, dass in der mit der andern Teilformation (S₂) zusammengeführten Formation (S,') die in der ursprünglichen Schuppenformation (S) nachlaufende Kante (1b) die vorlaufende Kante (1b) ist.

14. Vorrichtung nach den Ansprüchen 9 und 13, dadurch gekennzeichnet, dass jede Station (I, II) eine Umlenkvorrichtung (7, 7') und Mittel (8, 10, 23) zum Herauslösen der Druckprodukte (1) aus ihrer Zweigformation (S₁ₐ, S_{1b}) aufweist und dass unterhalb der beiden Umlenkvorrichtungen (7, 7') ein diese verbindender Sammelförderer (14) angeordnet ist, dessen Förderrichtung (G) der Bewegungsrichtung (F) der die Umlenkvorrichtungen (7, 7') verlassenden Druckprodukte (1) entgegengesetzt ist.

15. Vorrichtung nach Anspruch 14, dadurch gekennzeichnet, dass der Sammelförderer (14) mit in Abständen angeordneten Anschlagorganen (27) versehen ist, an denen die die Umlenkvorrichtungen (7, 7') verlassenden Druckprodukte (1) mit ihrer vorlaufenden Kante (1a) anstossen.

16. Vorrichtung nach Anspruch 14 oder 15, gekennzeichnet durch Mittel (28) zur Bildung einer Oeffnung (29) zwischen den auf dem Sammelförderer (14) schuppenartig übereinanderliegenden Druckprodukten (1) des ersten Zweigstromes (S₁ₐ, S₁,) zum Einschieben jeweils eines Druckproduktes (1) des zweiten Zweigstromes (S_{1b}).

## Claims

1. A method of intermediate storage of printed products (1) arriving in imbricate formation, in which the printed products are supplied prefer- - ably in undershot manner to a winding core (20) and wound on it together with a winding belt connected thereto and under tension, characterised in that the oncoming imbricate formation (S) is divided into two partial formations (Sᵢ, S₂) which are superposed and subsequently wound together, and before the two partial formations (S₁ ; S₂) are brought together, the position of the printed products (1) in the partial formation (S₁') which is external relative to the winding core (20) is altered so that the trailing edge (1b) of the printed products (1) in the oncoming imbricate formation (S) becomes the lead-ing edge (1b) which is on the side of the partial formation (S,') facing the winding core (20).

2. A method according to claim 1, characterised in that during the process of altering the position of the printed products (1) inside one partial formation (Sᵢ) the printed products (1) from the partial formation (Sᵢ) are released and subsequently placed on one another so that each printed product (1) bears in imbricate manner on the preceding printed product (1) and the front edge (1 b) of each printed product (1) is formed by the edge (1b) which was the leading edge before being released.

3. A method according to claim 1 or 2, characterised in that during the process of altering the position of the printed products (1) inside one partial formation (Sᵢ), they are turned so that their top sides (1') lie underneath.

4. A method according to any of claims 1-3, characterised in that at least two branch streams (S₁ₐ, S_{1b}) are formed from the printed products belonging to the aforementioned one partial formation (Sᵢ), the position of the printed products (1) in each branch stream (S₁ₐ, S_{1b}) is altered so that the trailing edge (1b) of the printed products (1) in the oncoming imbricate formation (S) becomes the leading edge (1b), and subsequently the printed products (1) from both branch streams (S₁ₐ, S_{lb}) are recombined to form the aforementioned one partial formation (S,').

5. A method of intermediate storage of printed products (1) arriving in imbricate formation, comprising a rotatably mounted, drivable winding core (20) for winding the printed products (1) on it, a conveyor device (16) supplying the printed products (1) in imbricate formation to the winding core (20), preferably in undershot manner, and a winding belt connected to the winding core and adapted to be tensioned, the belt being wound between the layers when the printed products (1) are wound, characterised by a device (4, 4', 21) disposed in front of the conveying device (16) for dividing the oncoming imbricate formation (S) into two partial formations (Sₗ, S₂) and subsequently placing the partial formations (S₁, S₂) on top of one another, and a position-altering device (7, 13, 14) which alters the position of the printed products (1) in the external partial formation (S₁,) relative to the winding core (20) before the partial formations (S₁', S₂) are brought together so that the trailing edge (1 b) in the oncoming imbricate formation (S) becomes the leading edge (1 b) on the side of the partial formation (S₁') facing the winding core (20).

6. A device according to claim 5, characterised in that the position-altering device comprises at least means (8, 10, 23) for releasing the printed products (1) from their formation (S₁) and subsequently superposing the printed products (1) so that each printed product (1) bears on the preceding printed product (1) and the leading edge (1b) of each printed product (1) is formed by the trailing edge (1 b) in the original imbricate formation (S).

7. A device according to claim 6, characterised by at least one separating device (8, 9, 23) for moving the printed products (1) at a higher speed than each subsequent printed product (1), an abutment device (13, 27) disposed in the path along which the separated printing products (1) are conveyed and against which the leading edges (1 a) of the printed products abut, and a conveyor (14) disposed below the abutment device (13, 27), the conveying direction (G) being opposite to the direction of motion (F) of the printed products (1) brought against the abutment device (13, 27).

8. A device according to any of claims 5-7, characterised by at least one device (7) for turning the printed products (1) in one partial formation (S₁) so that the top sides (1') of the printed products (1) lie downwards.

9. A device according to claim 8, characterised in that the turning device has a guide device (7) for guiding the printed products (1) around a shaft (8a) which extends transversely, preferably at right angles to the longitudinal direction of the partial formation (Sᵢ).

10. A device according to claim 9, characterised in that the guide device comprises a rotatable guide drum (8) driven around a shaft (8a) and at least one endlessly rotating driven bearing belt (10) which extends along part of the periphery of the guide drum (8) and co-operates with the guide drum (8) to form a conveying gap (11) through which the printed products (1) are sent, the conveying direction (F) of the printed products (1) leaving the conveying gap (11) being opposite to the conveying direction (B) of the printed products (1) entering the gap (11).

11. A device according to claims 7 and 10, characterised in that the guide drum (8) and/or the bearing belt (10) are driven at a speed greater than the speed of the printed products (1) arriving on the guide device (7), and the abutment device (13, 27) is disposed behind the guide device (7).

12. A device according to claims 7 and 10, characterised in that the separating device (23), which preferably comprises at least one pair of rollers (24, 25) receiving the printed products (1) between them, is disposed in front of the guide device (7) and the guide drum (8) has peripherally spaced abutment elements (26) for the leading edge (1a) of the printed products (1) and the abutment device (13, 27) is connected downstream of the guide device (7).

13. A device according to any of claims 5 to 12, characterised in that the position-altering device comprises at least two stations (I, II) disposed one behind the other and each loadable with a part (S₁ₐ, S_{1b}) of the printed products (1) belonging to the aforementioned one partial formation (S,), each station altering the position of the printed products (1) in the associated branch formation (S₁ₐ, S_{1b}) in such a manner that the trailing edge (1b) in the original imbricate formation (S) becomes the leading edge (1 b) in the partial formation (S₁,) which is combined with the other formation (S₂).

14. A device according to claims 9 and 13, characterised in that each station (I, II) has a guide device (7, 7') and means (8, 10, 23) for releasing the printed products (1) from their branch formation (S₁ₐ, S_{1b}) and a collecting conveyor (14) is disposed underneath and connects the two guide devices (7, 7') and its conveying direction (G) is opposite to the direction of motion (F) of the printed products (1) leaving the guide devices (7, 7').

15. A device according to claim 14, characterised in that the collecting conveyor (14) has spaced-apart abutment means (27) against which the leadind edges (1a) of the printed products (1) abut after leaving the guide devices (7, 7').

16. A device according to claim 14 or 15, characterised by means (28) for forming an opening (29) between the imbricated superposed printed products (1) in the first branch stream (S₁ₐ, S₁,) on the collecting conveyor (14), so as to insert a printed product (1) from the second branch stream (S_{1b}) between each respective pair.

## Revendications

1. Procédé pour le stockage intermédiaire des imprimés (1) arrivant en formation imbriquée, dans lequel les imprimés (1), entraînés du dessous de préférence, sont dirigés vers un moyeu de bobine (20), sur lequel ils sont enroulés avec une bande reliée au moyeu (20) précité et soumise à une contrainte de traction, caractérisé en ce que la nappe d'alimentation (S) est subdivisée en deux formations partielles (S₁, S₂) qui sont superposées, puis enroulées simultanément, la position des imprimés (1), compris dans la formation partielle (S₁,) externe par rapport au moyeu de bobine (20), étant modifiée avant le regroupement des deux formations partielles (S₁, S₂,) de telle sorte que le rebord (1b) des imprimés (1), arrière dans la nappe d'alimentation (S), devienne le rebord avant (1b), situé sur le côté de la formation partielle (S₁,) orienté vers le moyeu de bobine (20).

2. Procédé selon la revendication 1, caractérisé en ce que, au cours du changement de position des imprimés (1) compris dans l'une des formations partielles (Si), ces imprimés (1) sont séparés de la formation (S₁) précitée, puis à nouveau superposés, de telle sorte que chacun d'entre eux repose sur l'imprimé (1) précédent, comme une tuile imbriquée, le rebord avant (1b) de chaque imprimé (1) correspondant alors au rebord (1b), qui se situait à l'arrière avant la séparation.

3. Procédé selon une des revendications 1 et 2, caractérisé en ce que, au cours du changement de position des imprimés (1) compris dans l'une des formations partielles (S₁), cette dernière est retournée de telle sorte que sa face supérieure (1') devienne la face inférieure.

4. Procédé suivant une quelconque des revendications 1 à 3, caractérisé en ce que deux dégroupements au moins (S₁ₐ, S_{1b}) sont formés à partir des imprimés compris dans la formation partielle précitée (S₁), en ce que la position des imprimés (1), inclus dans chaque dégroupement (S₁ₐ, S_{1b}), est modifiée de telle sorte que le rebord (1b), arrière dans la nappe d'alimentation (S), devienne le rebord avant (1 b), et en ce que les imprimés (1) des deux dégroupements (S₁ₐ, S_{1b}) sont à nouveau réunis pour former la nappe partielle (S₁') précitée.

5. Dispositif pour le stockage intermédiaire des imprimés (1) arrivant en formation imbriquée, comportant un moyeu de bobine (20) rotatif et entraîné par une commande pour l'enroulement des imprimés (1), un dispositif de convoyage (16) qui amène au moyeu de bobine (20) les imprimés (1) disposés en nappe, l'entraînement se faisant de préférence du dessous, ainsi qu'une bande reliée au moyeu, soumise à une contrainte de traction et insérée entre les couches pendant l'enroulement des imprimés (1). caractérisé par un dispositif (4, 4', 21), monté en amont du système de convoyage (16) et permettant de subdiviser la nappe d'alimentation (S) en deux formations partielles (Si, S₂), puis de regrouper les deux formations précitées (Si, S₂), ainsi que par un système de changement de position (7,13, 14) qui modifie, avant le regroupement des formations partielles (S₁', S₂), la position des imprimés (1) dans la formation (Sₗ'), externe par rapport au moyeu de bobine (20), de telle sorte que le rebord (1b), arrière dans la nappe d'alimentation (S), devienne le rebord (1b) avant, situé sur le côté de la formation précitée (S;) orienté vers le moyeu de bobine (20).

6. Dispositif selon la revendication 5, caractérisé en ce que le système de changement de position présente au moins des éléments (8, 10, 23) permettant de séparer les imprimés (1) de leur formation (Si), puis de les superposer, de telle sorte que chaque imprimé (1) repose sur le produit (1) précédent et que le rebord (1b) avant de chaque imprimé (1) corresponde au rebord (1b), arrière dans la nappe (S) initiale.

7. Dispositif selon la revendication 6, caractérisé par un dispositif de séparation au moins (8, 9, 23), qui porte les imprimés (1) à une vitesse. supérieure à celle de chaque imprimé (1) suivant, par un dispositif de butée (13, 27), monté sur la trajectoire des imprimés (1) séparés et sur lequel vient buter le rebord avant (1 a) des imprimés (1) précités, ainsi que par un convoyeur (14), prévu au-dessous du dispositif de butée (13, 27) et dont le sens de transport (G) est contraire au sens (F) des imprimés (1) amenés sur le dispositif précité (13, 27).

8. Dispositif selon une quelconque des revendications 5 à 7, caractérisé par un dispositif au moins (7) qui permet de retourner les imprimés (1), compris dans l'une des formations partielles (S₁), de telle sorte que le côté supérieur (1') des imprimés (1) devienne le côté inférieur.

9. Dispositif selon la revendication 8, caractérisé en ce que le dispositif de retournement présente un système de renvoi (7), qui fait tourner les imprimés (1) autour d'un axe (8a) transversal, perpendiculaire de préférence, au sens longitudinal de la formation partielle (S₁).

10. Dispositif suivant la revendication 9, caractérisé en ce que le système de renvoi présente une poulie (8) entraînée, qui tourne autour d'un axe (8a), ainsi qu'une courroie d'appui sans fin (10) au moins, entraînée en rotation et couvrant une partie de la circonférence de la poulie (8) précitée, avec laquelle elle forme un entrefer (11) pour le passage des imprimés (1), le sens de transport (F) des imprimés (1), qui sortent de l'entrefer (11), étant contraire au sens (B) des imprimés admis dans ce dernier.

11. Dispositif suivant les revendications 7 et 10, caractérisé en ce que la poulie de renvoi (8) et/ou la courroie d'appui (10) sont entraînées à une vitesse supérieure à la vitesse d'arrivée des imprimés (1) sur le système de renvoi (7), et en ce que le dispositif de butée (13, 27) est monté en aval du système (7) précité.

12. Dispositif suivant les revendications 7 et 10, caractérisé en ce que le dispositif de séparation (23), composé d'une paire de galets (24, 25) au moins qui interceptent les imprimés (1), est monté en amont du système de renvoi (7), la poulie (8) étant dotée d'éléments de butée (26), répartis sur son pourtour et prévus pour le rebord avant (1a) des imprimés (1), et en ce que le dispositif de butée (13, 27) est monté en aval du système de renvoi (7).

13. Dispositif suivant une quelconque des revendications 5 à 12, caractérisé en ce que le système de changement de position présente deux postes au moins (I, II), placés l'un derrière l'autre et respectivement alimentés par une partie (S₁ₐ, S_{1b}) des imprimés (1), appartenant à la formation partielle (Si) précitée, ces postes modifiant la position des imprimés (1) du dégroupement (S₁ₐ, S_{1b}) correspondant, de telle sorte que le rebord (1b), arrière dans la nappe initiale (S), devienne le rebord avant (1b) dans la formation (S'₁) regroupée avec l'autre formation partielle (S₂).

14. Dispositif selon les revendications 9 et 13, caractérisé en ce que chaque poste (I, II) présente un système de renvoi (7, 7') et des éléments (8, 9, 10), permettant de séparer les imprimés (1) de leur dégroupement respectif (S₁ₐ, S_{1b}), et en ce qu'un convoyeur de regroupement (14) relie les dispositifs de renvoi (7, 7'), au-dessous desquels il est monté avec un sens de transport (G), contraire au sens (F) des imprimés (1) sortant des dispositifs précités (7, 7').

15. Dispositif selon la revendication 14, caractérisé en ce que le convoyeur de regroupement (14) est équipé d'organes de butée (27) espacés, sur lesquels butent les rebords avant (1a) des imprimés (1) sortant des dispositifs de renvoi (7, 7').

16. Dispositif selon une des revendications 14 et 15, caractérisé par un élément (28) formant une ouverture (29) entre les imprimés (1) du premier dégroupement (S₁ₐ, S'₁ₐ), imbriqués sur le convoyeur de regroupement (14), cette ouverture permettant l'introduction d'un imprimé (1) du deuxième dégroupement (S_{1b}).
